# EUROPÄISCHE PATENTSCHRIFT

(11) **EP 0 016 451 B1**
(45) Veröffentlichungstag und Bekanntmachung des Hinweises auf die Patenterteilung: **16.02.1983**
(21) Anmeldenummer: 80101384.8
(22) Anmeldetag: 17.03.1980
(51) Int. Cl.: B66B 9/00, A62B 1/02

(54) **Vorrichtung zum Haltern der Führungsrollen für die Lastseile eines Fassadenseilaufzuges in einem oben am Gebäude fest angeordneten Gehäuse**
Device for fastening the rollers guiding the cable of a façade lift to a case fixed at the top of a building
Dispositif de fixation à un boîtier fixé en haut d'un bâtiment des galets de guidage du câble d'un ascenseur de façade

(30) Priorität: 21.03.1979 DE 2911029
(43) Veröffentlichungstag der Anmeldung: 01.10.1980
(73) Patentinhaber: Kombi-Lift Montage und Handelsgesellschaft mbH, D-5650 Solingen 19 (DE)
(72) Erfinder: Schneider, Erich, D-5401 Emmelshausen (DE)
(74) Vertreter: Tackenberg, Karl, Dipl.-Ing.

## Beschreibung

Die Erfindung betrifft eine Vorrichtung zum Haltern der Führungsrollen für die Lastseile eines Fassadenseifaufzuges in einem oben am Gebäude fest angeordneten, stirnseitig offenen Gehäuse, in dem zwei die Führungsrollen tragende Ausleger horizontal verschwenkbar gelagert sind, die mit einer im Innern des Gehäuses angeordneten, von der Außenseite des Gehäuses her lösbaren Verriegelungsvorrichtung gehalten sind.

Derartige Vorrichtungen finden insbesondere bei Fassadenseilaufzügen zum Retten von beispielsweise in Feuersgefahr befindlichen Personen Anwendung. Bei einer bekannten Vorrichtung (DE-A-2227125) sind an den Auslegern Seiltrommeln angeordnet, auf denen die Lastseile, die an ihren Enden mit Gewichten versehen sind, aufgewickelt sind. Es ist ferner den Auslegern eine Verriegelungsvorrichtung zugeordnet, die beispielsweise mittels eines bis auf den Erdboden reichenden Bowdenzuges auslösbar ist. Eine derartige Vorrichtung kann jedoch bei einem für Hochhäuser bestimmten Fassadenseilaufzug mit Rücksicht auf die Größe des Seilfassungsvermögens der Seiltrommeln nicht eingesetzt werden.

Hier will die Erfindung Abhilfe schaffen.

Die Lösung der Aufgabe besteht erfindungsgemäß darin, daß
a) über jede der Führungsrollen ein Hilfsseil gelegt ist,
b) die beiden Enden eines jeden Hilfsseiles durch einen Kantenausschnitt im Boden des Gehäuses so weit nach unten hängen, daß sie vom Erdboden aus erreichbar sind,
c) die Verriegelungsvorrichtung durch die Hilfsseile auslösbar ist,
d) die Ausleger durch die Hilfsseile zwangsweise ausschwenkbar sind.

Bei Zug an den Hilfsseilen wird die Verriegelungsvorrichtung ausgelöst, wobei die Ausleger mit den Hilfssellen ausschwenken. Hiernach werden die Hilfsseile mit ihren einen Enden mit den Lastseilen eines Fahrkorbes verbunden und die Lastseile durch Zug an den anderen Enden der Hilfsseile über die Führungsrollen bis zum Erdboden gezogen. Die Hilfsseile, die hiernach nicht mehr benötigt werden, werden sodann von den Lastseilen gelöst und diese in bekannter Weise an Treibscheiben angeschlossen. Nach Beendigung des Einsatzes des Aufzuges werden die Hilfsseile wieder mit den zuvor von dem Fahrkorb gelösten Lastseilen verbunden und mittels der Lastseile wieder über die Führungsrollen gezogen, wonach die Lastseile von den Hilfsseilen gelöst werden.

Eine vorteilhafte Weiterbildung der erfindungsgemäßen Vorrichtung besteht darin, daß die Verrlegelungsvorrichtung aus einem in dem Gehäuse vertikal verschiebbar gelagerten Arretierbölzen besteht, der an seinem unteren Ende ein Seil trägt, das mit seinen Enden unter Zwischenschaltung von mit Sollbruchstellen versehenen, an den einen Teilen der Hilfsseile befestigten Gliedern mit den Hilfsseilen verbunden ist, und der an seinem oberen Ende mit einem fest angeordneten Kopfteil versehen ist, mit dem der Arretierbolzen unter der Druckwirkung einer auf ihn aufgeschobenen Schraubenfeder an an den Auslegern fest angeordneten Haken anliegt.

Bei Zug an den Hilfsseilen wird die Verriegelungsvorrichtung ausgelöst. Es löst sich ferner bei weiterem Zug an den Hilfsseilen das an dem Arretierbolzen angehängte Seil von den Hilfsseilen, wonach die Ausleger mit den Hilfsseilen aus dem Gehäuse herausgeschwenkt werden können.

Eine weitere vorteilhafte Weiterbildung der erfindungsgemäßen Vorrichtung besteht darin, daß die nach unten hängenden Teile der Hilfsseile durch mit einer Sollbruchstelle versehene Ringe zusammengehalten sind.

Hierdurch wird in vorteilhafter Weise verhütet, daß beim Herausschwenken der Ausleger aus dem Gehäuse mittels der Hilfsseile diese aus den Führungsrollen herausgleiten.

Im folgenden wird die Erfindung anhand eines in den Zeichnungen dargestellten Ausführungsbeispieles noch näher erläutert. In den Zeichnungen zeigen
Figur 1 die Vorrichtung in Draufsicht, teilweise im Schnitt,
Figur 2 einen Schnitt nach der Linie 11-11 der Figur 1,
Figur 3 die teilweise gezeichnete Vorrichtung in gegenüber Figur 1 vergrößertem Maßstab in Vorderansicht,
Figur4 einen Schnitt in vergrößertem Maßstab nach der Linie IV-IV der Figur 1 und
Figur5 eine Konstruktionseinzelheit.

Mit 1 ist ein längliches, etwa in Höhe des Daches eines Gebäudes befestigtes kastenförmiges Gehäuse bezeichnet, das stirnseitig offen ist. In dem Gehäuse 1 sind zwei rechteckförmige Ausleger 2, 3 nebeneinander angeordnet, die an ihren sich gegenüberliegenden Enden gegabelt sind. Die Ausleger 2, 3 sind auf Bolzen 4, 5 verschwenkbar gelagert, die in der Wandung des Gehäuses 1 senkrecht geführt sind. In dem gegabelten Teil der Ausleger 2, 3 sind Führungsrollen 6, 7 angeordnet, die auf in den Gabelenden der Ausleger 2, 3 geführten Achsen 8, 9 drehbar gelagert sind. Über jede der Führungsrollen 6, 7 ist ein Hilfsseil 10, 11 gehängt. Die Hilfsseile 10, 11 hängen durch einen Kantenausschnitt 12 im Boden 13 des Gehäuses 1 so weit nach unten, daß sie vom Erdboden aus erreichbar sind. Sie sind für gewöhnlich, d. h. bei Nichtgebrauch des Aufzuges, an der Fassade des Gebäudes mittels Klammern 14, die an Leisten 15 angeordnet sind, leicht lösbar befestigt. An der Oberseite des Gehäuses 1 ist innenseitig ein winkelförmiger .Arm 16 mit dem freien Ende seines einen Schenkels 17 fest angeordnet, in dessen anderem Schenkel 18 ein Arretierbolzen 19 vertikal verschiebbar gelagert ist. Der Arretierbolzen 19 ist an seinem unteren Ende, mit dem er gegenüber dem Schenkel 18 vorsteht, mit einem Ring 20 versehen. Auf dem Arretierbolzen 19 ist eine vorgespannte Schraubenfeder 21 aufgeschoben. Diese stützt sich mit ihrem einen Ende an dem Schenkel 18 des Armes 16 und mit ihrem anderen Ende an einem Kopfteil 22 ab, das an dem oberen Ende des Arretierbolzens 19 fest angeordnet ist. Die Ausleger 2, 3 sind je mit einem Haken 23 bzw. 24 versehen, an denen das Kopfteil 22 des Arretierbolzens 19 unter dem Druck der Schraubenfeder 21 anliegt. Durch den an dem Arretierbolzen 19 angeordneten Ring 20 ist ein Seil 25 hindurchgeführt. Dieses ist mit seinen Enden in ringförmige, mit Sollbruchstellen versehene Glieder 26, 27 eingehängt, die mit den einen Teilen der Hilfsseile 10, 11 fest verbunden sind. Die nach unten hängenden Teile der Hilfsseile 10, 11 sind ferner durch ebenfalls mit einer Sollbruchstelle versehene Ringe 28, 29 zusammengehalten. Nachdem die Ausleger 2, 3 ausgeschwenkt worden sind, lassen sich die Ringe 28, 29 an den Sollbruchstellen mühelos mittels der Hilfsseile 10, 11 aufreißen.

Bei Zug an den Hilfsseilen 10, 11 wird der Arretierbolzen 19 entgegen der Wirkung der Schraubenfeder 21 über das die Hilfsseile 10, 11 und den Arretierbolzen 19 verbindende Seil 25 so weit angezogen, bis das Kopfteil 22 des Arretierbolzens 19 von den Haken 23, 24 der Ausleger 2, 3 abgerückt ist und die Ausleger 2, 3 freigegeben sind. Bei weiterem Zug an den Hilfsseilen 10, 11 werden die Ausleger 2, 3 mit den Führungsrollen 6, 7 aus dem Gehäuse 1 herausgeschwenkt. Dabei reißen die an den einen Teilen der Hilfsseile 10, 11 befestigten, mit den Sollbruchstellen versehenen Glieder 26, 27 an den Sollbruchstellen auf, wodurch sich das an dem Arretierbolzen 19 befindliche Seil25 von den Hilfsseilen 10, 11 löst. Der Arretierbolzen 19 rückt hiernach durch die Wirkung der vorher gespannten und sich nunmehr entspannenden Schraubenfeder 21 wieder in die Ausgangslage. Die Hilfsseile 10, 11 werden hiernach mit ihren einen Enden an die an dem Fahrkorb befindlichen Lastseile angeschäkelt, die durch Zug an den anderen Enden der Hilfsseile 10, 11 über die Führungsrollen 6, 7 gezogen werden. Hiernach werden die Hilfsseile 10, 11 von den Lastseilen gelöst und die Lastseile beispielsweise an Treibscheiben angeschlossen, wonach der Aufzug einsatzfähig ist.

## Patentansprüche

1. Vorrichtung zum Haltern der Führungsrollen (6, 7) für die Lastseile eines Fassadenseilaufzuges in einem oben am Gebäude fest angeordneten, stirnseitig offenen Gehäuse, in dem zwei die Führungsrollen (6, 7) tragende Ausleger (2, 3) horizontal verschwenkbar gelagert sind, die mit einer im Innern des Gehäuses (1) angeordneten, von der Außenseite des Gehäuses her lösbaren Verriegelungsvorrichtung gehalten sind, dadurch gekennzeichnet, daß
a) über jede der Führungsrollen (6, 7) ein Hilfsseil (10, 11) gelegt ist,
b) die beiden Enden eines jeden Hilfsseilen (10, 11) durch einen Kantenausschnitt (12) im Boden (13) des Gehäuses (1) so weit nach unten hängen, daß sie vom Erdboden aus erreichbar sind,
c) die Verriegelungsvorrichtung (16, 17, 18, . 20) durch die Hilfsseile (10, 11) auslösbar ist,
d) die Ausleger (2, 3) durch die Hilfsseile (10, 11) zwangsweise ausschwenkbar sind.

2. Vorrichtung nach Anspruch 1, dadurch gekennzeichnet, daß die Verriegelungsvorrichtung (16, 17, 18, 20) aus einem in dem Gehäuse (1) vertikal verschiebbar gelagerten Arretierbolzen (19) besteht, der an seinem unteren Ende ein Seil (25) trägt, das mit seinen Enden unter Zwischenschaltung von mit Sollbruchstellen versehenen, an den einen Teilen der Hilfsseile (10, 11) befestigten Gliedern (26, 27) mit den Hilfsseilen (10, 11) befestigten Gliedern (26, 27) mit den Hilfsseilen (10, 11) verbunden ist, und der an seinem oberen Ende mit einem fest angeordneten Kopfteil (22) versehen ist, mit dem der Arretierbolzen (19) unter der Druckwirkung einer auf ihn aufgeschobenen Schraubenfeder (21) an an den Auslegern (2, 3) fest angeordneten Haken (23, 24) anliegt.

3. Vorrichtung nach Anspruch 1 und 2, dadurch gekennzeichnet, daß die nach unten hängenden Teile der Hilfsseile (10, 11) durch mit einer Sollbruchstelle versehene Ringe (28, 29) zusammengehalten sind.

## Claims

1. A device for fastening the rollers (6, 7) guiding the cables of a facade lift to a case fixed at the top of a building and being open at its front side, in said case there being supported horizontally pivotable two beams (2, 3) carrying the guide rollers (6, 7) and being retained by an interlocking device which is arranged in the interior of the case (1) and is releasable from the outside of the case, characterised in that
a) an auxiliary cable (10, 11) is passed over each of the guide rollers (6, 7),
b) the two ends of each auxiliary cable (10, 11) depend downwardly through an edge cutout (12) in the base (13) of the case (1) so far that they are able to be reached from ground,
c) the interlocking device (16, 17, 18, 20) is releasable by means of the auxiliary cables (10, 11 ),
d) the beams (2, 3) are positively outwardly pivotable by means of the auxiliary cables (10, 11 ).

2. A device according to claim 1, characterised in that the interlocking device (16, 17, 18, 20) comprises an arresting pin (19) mounted vertically shiftable in the case (1), said pin carrying a cable (25) at its lower end, which cable is connected at its ends to the auxiliary cables (10, 11) through the intermediary of members (26, 27) provided with predetermined fracture points and secured to the one parts of the auxiliary cablea (10, 11), said pin being provided at its upper end with a firmly arranged head portion (22) by means of which the arresting pin (19) is in engagement with hooks (23, 24) firmly arranged at the beams (2, 3) subject to the pressure loading of a helical spring (21) pushed onto it.

3. A device according to claims 1 and 2, characterised in that the downwardly depending portions of the auxiliary cables (10, 11) are held together by means of rings (28, 29) provided with a predetermined fracture point.

## Revendications

1. Dispositif de fixation à un boîtier fixé en haut d'un bâtiment des galets de guidage (6, 7) du câble d'un ascenseur de façade, boîtier dans lequel sont logées deux flèches (2, 3) pivotant horizontalement et supportant les galets de guidage (6, 7) et maintenues par un dispositif de verrouillage disposé à l'intérieur du boîtier (1) et pouvant être déverrouillé de l'extérieur du boîtier, dispositif de fixation caractérisé parce que
a) un câble auxiliaire (10, 11) passe sur chacun des galets de guidage (6, 7),
b) les deux bouts de chaque câble auxiliaire (10, 11) pendent, à travers une découpure de bord (12) dans le fond (13) du boîtier (1), aussi loin vers le bas qu'ils peuvent être atteints depuis le sol,
c) le dispositif de verrouillage (16, 17, 18, 20) peut être déverrouillé au moyen des câbles auxiliaires (10, 11),
d) les flèches (2, 3) peuvent être pivotées forcément au moyen des câbles auxiliaires (10, 11

2. Dispositif suivant la revendication 1, caractérisé parce que le dispositif de verrouillage (16, 17, 18, 20) consiste en une cheville d'arrêt (19) pouvant se déplacer verticalement dans le boîtier (1) et portant à son bout inférieur un câble (25) qui avec ses bouts est relié aux câbles auxiliaires (10, 11) par l'intermédiaire d'éléments (26, 27) pourvus de points de rupture et fixés aux unes des parties des câbles auxiiiai- res (10, 11), laquelle cheville est pourvue à son extrémité supérieure d'une tête (22) fixe avec laquelle la cheville d'arrêt (19) s'applique, sous l'effet de pression d'un ressort à boudin (21) passé sur elle, contre des crochets (23, 24) fixes disposés aux flèches (2, 3).

3. Dispositif suivant les revendications 1 et 2, caractérisé parce que les parties pendant vers le bas des câbles auxiliaires (10, 11) sont maintenues ensemble par des anneaux (28, 29) pourvus d'un point de rupture.
